# FASCICULE DE BREVET EUROPEEN

(11) **EP 0 082 047 B1**
(45) Date de publication et mention de la délivrance du brevet: **02.04.1986**
(21) Numéro de dépôt: 82402199.2
(22) Date de dépôt: 02.12.1982
(51) Int. Cl.: E04H 1/12

(54) **Boutique de vente, notamment kiosque à journaux**
Verkaufsstand, insbesondere Zeitungsstand
Vending shop, in particular a newspaper kiosk

(30) Priorité: 08.12.1981 FR 8122944
(43) Date de publication de la demande: 22.06.1983
(73) Titulaire: VILLE DE PARIS Direction de l'Aménagement Urbain, F-75004 Paris (FR)
(72) Inventeur: Schuch, André, F-75004 Paris (FR); Le Cacheux, Paul, F-75004 Paris (FR); Perrot, Alain, F-75004 Paris (FR)
(74) Mandataire: Rodhain, Claude

## Description

La présente invention concerne une boutique de vente, notamment un kiosque à journaux pour l'exposition et la vente de journaux et publications analogues, du type installé sur les voies publiques et constitué par une cellule disposée sur un socle et possédant une porte.

On connaît assurément de telles boutiques d'étalage et de vente de ce type d'articles, qui sont installées en général dans des lieux de passage important du public, tels que les places, les trottoirs des rues des villes, etc. et proposent aux passants des journaux, périodiques, livres et autres, disposés sur un ou plusieurs étalages. Outre le fait que de tels étalages sont souvent en plein vent, on constate qu'ils sont établis dans leur grande majorité avec des moyens rudimentaires, peu esthétiques et surtout sont extrêmement sensibles aux intempéries et notamment à l'action du vent et de la pluie. En effet, de tels kiosques se composent en général d'un édicule fixe, dont l'ouverture de façade formant guichet de vente est bordée de coupe-vent de fortune (bâche, toiles plastiques ou analogues), sur ou contre lesquels sont disposés, voire entassés les articles de vente et qui donnent prise au vent et/ou peuvent se détacher.

Le brevet aux Etats-Unis d'Amérique n° 2749577 notamment, décrit une baraque pliante de préférence en contreplaqué, ayant approximativement la forme d'un cube comportant un plancher posé à même le sol, un toit, deux parois de côté, une paroi arrière munie d'une porte d'accès, et une paroi de façade constituée de deux panneaux allongés verticaux reliés chacun par des charnières à axe vertical à l'une des parois de côté; ces deux panneaux sont mobiles entre une position fermée dans laquelle ils constituent la paroi de façade et une position ouverte dans laquelle ils s'étendent en formant un angle de 180 degrés par rapport à la position fermée.

Ainsi, ce type de boutiques de vente classiques se caractérise par son manque total d'esthétique et d'homogénéité, son absence quasi-complète d'étanchéité et de protection des livres et journaux et même par une certaine insécurité relative, c'est-à-dire en réalité par son côté parfaitement irrationnel à bien des points de vue.

C'est pourquoi la présente invention a pour but de remédier à ces inconvénients en fournissant une boutique de vente du type décrit plus haut, de conception à la fois rationnelle et esthétique. Ce problème est résolu selon l'invention grâce au fait que, dans une boutique de vente, notamment un kiosque pour l'exposition et la vente de journaux et publications analogues, du type installé sur les voies publiques et comportant une cellule possédant une porte et constituée sur au moins une partie formant façade, de panneaux allongés verticaux articulés à ladite cellule par des charnières à axe vertical et mobiles entre une position fermée, dans laquelle ils déterminent une surface extérieure unie intégrée à celle du reste du corps de la cellule, et une position ouverte, boutique caractérisée en ce que, dans leur position ouverte, les panneaux allongés délimitent et protègent un espace d'étalage, et en ce que la cellule a la forme générale d'un tube cylindrique vertical et comporte une tablette de vente solidaire du corps de la cellule en étant disposée à l'intérieur du corps de la cellule, au niveau de la façade pouvant être dégagée ou fermée par les panneaux articulés, et se prolongeant horizontalement et latéralement sur le pourtour intérieur de la cellule en formant une zone d'étalage protégée. Cet agencement assure parfaitement la protection des journaux qui peuvent être logés dans un espace d'étalage enserré entre des panneaux solidaires de la structure même de la boutique, que l'on peut en outre refermer de telle manière que la surface fermée de la boutique soit uniforme; par ailleurs ceci contribue à l'esthétique de cette dernière tant à l'état ouvert, où nul élément supplémentaire ou disparate d'étalage n'est visible, ni rajouté, qu'à l'état fermé.

Selon une autre caractéristique de l'invention, la boutique comporte une tablette d'étalage supplémentaire, amovible et rétractable au-dessous de la tablette de vente, pouvant être ressortie horizontalement entre les panneaux articulés verticaux en position ouverte et rétractée à l'intérieur du corps de la cellule lors de la fermeture desdits panneaux. En outre, selon une autre caractéristique de l'invention, la boutique comporte un auvent horizontal amovible et rétractable, pouvant être ressorti entre les panneaux en position ouverte et rétracté à l'intérieur du corps de la cellule en position fermée. Il va de soi que toutes ces dispositions contribuent avantageusement à améliorer tant la protection des journaux de l'esthétique de la boutique, que la sécurité de cette dernière et son côté homogène.

A titre d'exemple, non limitatif, on a décrit ci-dessous et illustré schématiquement aux dessins annexés une forme de réalisation préférée d'une boutique de vente conforme à l'invention.
Fig. 1 est une vue en coupe en élévation latérale d'une boutique conforme à l'invention;
Fig. 2, 3 et 4 sont des coupes horizontales prises à trois niveaux suivant les lignes II-II, III-III et IV-IV de la fig. 1.
Fig. 5 est une vue en coupe verticale de face prise suivant la ligne V-V de la fig. 1.

Sur la fig. 1 on voit que la boutique de vente se compose d'une cellule désignée dans son ensemble par la référence 1, reposant sur un socle 2 et portant à sa partie supérieure une sphère transparente mobile 3 pouvant servir à un affichage cinétique à motif publicitaire ou incluant le nom des articles en vente dans la boutique, tel que «journaux» ou un nom générique tel que «presse». La cellule 1 se compose elle-même d'un corps vertical de forme générale cylindrique 4 relié à sa partie inférieure à une base 5 en forme de cuvette circulaire aplatie, solidaire du socle 2, et à sa partie supérieure à un élément de toit 6 en forme générale de cuvette circulaire renversée, sur laquelle est monté le globe 3 et qui porte sur son pourtour et à peu près à mi-hauteur une gouttière 7.

Le corps 4 de la cellule 1 se compose d'une paroi opaque constituée en tout matériau approprié, résistant aux intempéries, tel qu'un métal, un métal peint, de plastique dur, du bois, etc. et comporte des fenêtres allongées verticales de forme générale rectangulaire 8 sur ses côtés et en façade ainsi qu'une porte 9 (fig. 2 à 4) située sur le côté arrière. La fenêtre de façade 8 comporte par ailleurs une découpe 10 située au niveau du guichet de vente des articles. La porte et les fenêtres sont constituées de préférence en un matériau transparent tel que du plexiglass ou analogue.

Au-dessous de la découpe 10 définissant le guichet de vente se trouve disposée une tablette de vente fixe et horizontale 11, situé à l'intérieur du corps 4 de la cellule, c'est-à-dire en-deçà de la limite de la fenêtre 8 de façade, dont la découpe 10 peut être fermée par un volet transparent non représenté coulissant devant elle. Par ailleurs la porte 9 est formée par un panneau transparent coulissant dans des glissières de type classique non représentées pouvant être disposées dans le bord de la base 5 et dans le bord de l'élément du toit 6. Comme cela est visible sur les fig. 2 à 4, cette tablette 11 se prolonge intérieurement latéralement le long de la paroi intérieure du corps 4 et des fenêtres latérales 8.

La fenêtre de façade 8, 10 est fermée à l'aide d'élément 12 en forme de panneaux allongés verticaux reliés par des charnières 13 (fig. 2 à 4) à axe vertical au reste du corps 4 de la cellule 1. Ces panneaux peuvent être amenés dans une position fermée située contre la fenêtre de façade 8, 10 et dans laquelle ils déterminent une surface extérieure unie intégrée à celle du corps 4, et dans une position ouverte (visible sur les fig. 2 à 5), dans laquelle ils délimitent - et protègent des intempéries - un espace d'étalage que l'on décrira plus loin.

La cellule 1 de la boutique de vente comporte en outre une tablette supplémentaire horizontale 14 amovible et rétractable au-dessous de la tablette de verte 11 et traversant une fente (non représentée) de taille correspondante ménagée dans la partie avant relevée 15 de la base 5. La tablette 14 peut être ressortie entre les panneaux articulés verticaux 12 en position ouverte et rétractée à l'intérieur du corps 4 de la cellule 1 avant la fermeture des panneaux. Sur la fig. 2, on voit une vue en plan de cette tablette à l'état ressorti, qui possède la forme d'un rectangle dont deux côtés 15, 16 sont rectilignes et parallèles et dont les deux autres côtés, 17, 18 sont incurvés, le côté extérieur 18 étant concave. Comme on le verra notamment sur la vue en coupe de face de la cellule 1 représentée sur la fig. 5, cette tablette rétractable 14 coulisse également dans des guides latéraux portés par les panneaux 12.

La cellule 1 comporte en outre un auvent horizontal 19 amovible et rétractable pouvant être ressorti en position ouverte au-dessus de la tablette 14 (ressortie), à travers une fente (non représentée), de taille appropriée ménagée dans le bas de l'élément de toit 6, entre les panneaux 12 en position ouverte et rétracté à l'intérieur du corps 4 de la cellule 1 en position fermée. Sur la fig. 3, on voit que cet auvent possède la forme générale d'un rectangle dont deux côtés 20, 21 sont rectilignes et parallèles et dont les deux autres côtés 22, 23 sont incurvés, le côté 23 tourné vers l'extérieur étant fortement convexe de sorte que dans la position ressortie, il protège des intempéries (notamment de la pluie) l'espace d'étalage et de vente enserré par les panneaux verticaux ouverts 12. Comme on le verra également sur la vue de la fig. 5, l'auvent 19 coulisse également dans des guides latéraux portés par les panneaux 12. Dans sa position ressortie, l'auvent 19 fait saillie horizontalement au-delà du bord avant de la tablette d'étalage 14 sur une distance correspondant approximativement à la largeur d'au moins une personne.

Les panneaux verticaux 12 possèdent en outre sur leur côté intérieur, au niveau de leur partie inférieure, des tablettes horizontales 24, 25 en forme de secteurs circulaires à côtés incurvés 26, 27 et 26, 29, parmi lesquels les côtés 26, 28 réciproquement voisins tangents, à l'intérieur du corps de la cellule 1, dans toute position. Naturellement ces tablettes 24, 25 traversent des fentes (non représentées), de taille appropriée, ménagées dans la base 5.

En se référant à la fig. 5, on va maintenant décrire de façon plus détaillée les liaisons de guidage existant entre la tablette 14 et les panneaux 12 et entre l'auvent 19 et ces derniers, ainsi que les systèmes de support avec glissement de la tablette 14 et de l'auvent 19 à l'intérieur du corps 4 de la cellule 1.

La tablette supplémentaire d'étalage 11 est amovible et rétractable dans le corps 4 de la cellule 1 au moyen de deux systèmes 29 à triple glissière gigogne télescopique 30, dont une glissière 31 est solidaire d'un support 32 relié au corps 4 de la cellule 1 et dont une autre glissière 33 est solidaire d'une cornière 34 fixée au-dessous de la tablette 14. La glissière 33 coulisse dans une troisième glissière intermédiaire 35 qui circule dans la glissière 30 par l'intermédiaire de billes ou galets 36.

L'auvent 19 est amovible et rétractable dans le corps 4 de la cellule 1 au moyen de deux systèmes 37 à triple glissière gigone télescopique 38 de même constitution que les systèmes 29 et dont une glissière 39 est solidaire d'un support 40 relié au corps 4 de la cellule et dont une autre glissière 41 est solidaire d'une cornière 42 fixée sur l'auvent. La glissière 41 coulisse dans une troisième glissière intermédiaire 43 qui circule dans la glissière 39 par l'intermédiaire de billes ou galets 44.

Dans le cas de la tablette 14 et de l'auvent 19, les supports 32 et 40 s'étendent sur toute l'étendu intérieure du corps 4 de la cellule 1.

En outre la tablette 14 comporte, sur chacun de ses côtés-, latéraux 15 çt 1.6, une coulisse horizontale 45 en forme de U en coupe transversale qui s'engage sur un bord 46 d'une cornière 47 que porte le panneau associé voisin 12 de sorte que, lorsque la tablette 14 est ressortie, la coulisse 45 circule sur le bord 46 de la cornière du panneau et donc maintient ce dernier dans sa position ouverte.

Par ailleurs, l'auvent 9 comporte, sur chacun de ses côtés 20 et 21, une coulisse horizontale 48 en forme de U en coupe transversale, qui s'engage sur un bord 49 d'une cornière 50 que porte le panneau associé voisin 12 de sorte que, lorsque l'auvent 19 est ressorti, la coulisse 48 circule sur le bord 49 du panneau 12 en maintenant de ce fait le panneau dans sa position ouverte.

Ainsi chaque panneau 12 est maintenu en position ouverte à la fois à sa partie inférieure et à sa partie supérieure respectivement par la tablette 14 ressortie et par l'auvent 19 ressorti, ce qui fournit un espace d'étalage et de vente sûr et protégé des intempéries entre les panneaux 12 et l'auvent 19, tandis que lors du retrait de la tablette 14 et de l'auvent 19 à l'intérieur de la cellule 1 et de la fermeture des panneaux 12, on obtient une surface extérieure cylindrique unie pour l'ensemble de la cellule 1.

## Revendications

1. Boutique de vente, notamment kiosque pour l'exposition et la vente de journaux et publications analogues, du type installé sur les voies publiques et comportant une cellule (1) disposée sur un socle (2) et possédant une porte (9) et constituée sur au moins une partie formant façade, de panneaux allongés verticaux (12) articulés à ladite cellule par des charnières (13) à axe vertical et mobiles entre une position fermée, dans laquelle ils déterminent une surface extérieure unie intégrée à celle du reste du corps (4) de la cellule (1), et une position ouverte, boutique caractérisée en ce que, dans leur position ouverte, les panneaux allongés (12) délimitent et protègent un espace d'étalage, et en ce que la cellule (1) a la forme générale d'un tube cylindrique vertical et comporte une tablette de vente (11 ), solidaire du corps (4) de la cellule (1) en étant disposée à l'intérieur du corps (4) de la cellule, au niveau de la façade pouvant être dégagée ou fermée par les panneaux articulés (12), et se prolongeant horizontalement et latéralement sur le pourtour intérieur de la cellule (1) en formant une zone d'étalage protégée.

2. Boutique de vente selon la revendication 1, caractérisée en ce qu'elle comporte une tablette d'étalage supplémentaire (14) amovible et rétractable au-dessous de la tablette de vente (11) et pouvant être ressortie horizontalement entre les panneaux articulés verticaux (12) en position ouverte et rétractée à l'intérieur du corps (4) de la cellule lors de la fermeture desdits panneaux (12).

3. Boutique de vente selon la revendication 1, caractérisée en ce qu'elle comporte un auvent amovible et rétractable (19) pouvant être ressorti horizontalement entre les panneaux (12) en position ouverte et rétracté à l'intérieur du corps (4) de la cellule en position fermée.

4. Boutique de vente selon la revendication 2, caractérisée en ce que le bord avant (18) de la tablette d'étalage (14) est concave et, dans sa position ressortie, se situe à l'intérieur de l'espace d'étalage délimité et protégé par les panneaux (12) ouverts.

5. Boutique de vente selon la revendication 3, caractérisée en ce que le bord avant (23) de l'auvent est convexe et fait saillie horizontalement au-delà du bord avant (18) d'une tablette d'étalage (14) sur une distance correspondant approximativement à la largeur d'au moins une personne.

6. Boutique de vente selon l'une quelconque des revendications 1 à 3, caractérisée en ce que les panneaux articulés (2) possèdent, sur leur côté intérieur et au niveau de leur partie inférieure, des tablettes horizontales (24, 25) en forme générale de secteurs circulaires à côtés incurvés (26 à 29), parmi lesquels les côtés réciproquement voisins (26, 28) sont tangents, à l'intérieur du corps (4) de la cellule (1).

7. Boutique de vente selon la revendication 2, caractérisée en ce que la tablette supplémentaire d'étalage (14) est amovible et rétractable dans le corps (4) de la cellule au moyen de deux systèmes (29) à trois glissières gigognes télescopiques (30) dont l'une (30) est solidaire du corps (4) de la cellule et dont une autre (33) est solidaire d'une cornière (34) fixée au-dessous de la tablette (14).

8. Boutique de vente selon la revendication 3, caractérisée en ce que l'auvent (19) est amovible et rétractable dans le corps (4) de la cellule au moyen de deux systèmes (37) à trois glissières gigognes télescopiques (38), dont l'une (39) est solidaire du corps (4) de la cellule, et dont une autre (41) est solidaire d'une cornière (42) fixée à l'auvent (19).

9. Boutique de vente selon l'une quelconque des revendications 2, 4 et 7, caractérisée en ce que la tablette (14) comporte, sur chacun de ses côtés latéraux (15, 16) une coulisse horizontale (45) en forme de U en coupe transversale, qui s'engage sur un bord (45) d'une cornière (47) également en forme de U renversé par rapport au précédent, que porte le panneau voisin associé (12) de sorte que, lorsque la tablette (14) est en position ressortie, elle bloque le panneau (12) en position ouverte par suite de l'engrènement réciproque des cornières.

10. Boutique de vente selon l'une quelconque des revendications 3, 5 et 8, caractérisée en ce que l'auvent (19) comporte, sur chacun de ses côtés (20, 21), une coulisse horizontale (48) en forme de U en coupe transversale, qui s'engage sur un bord (49) d'une cornière (50) également en forme de U renversé par rapport au précédent, que porte le panneau voisin associé (12), de sorte que, lorsque l'auvent (19) est en position ressortie, il bloque le panneau (12) en position ouverte par suite de l'engrènement réciproque des cornières.

11. Boutique de vente selon l'une quelconque des revendications 1 à 3, caractérisée en ce que la partie supérieure (6) du corps (4) de la cellule (1) porte une sphère translucide ou transparente rotative (3), qui porte extérieurement un motif publicitaire ou le nom des articles en vente, tel que «journaux», ou un nom générique tel que «presse».

12. Boutique de vente selon l'une quelconque des revendications 1 à 3, caractérisée en ce qu'il est prévu une gouttière circulaire (7) montée au-dessus de l'auvent (19), sur l'extérieur de la cellule (1).

## Patentansprüche

1. Verkaufsstand, insbesondere Zeitungsstand, für das Darbieten und den Verkauf von Zeitungen und dergleichen Veröffentlichungen, des Typs, der auf öffentlichen Wegen aufgestellten Stände, deren jeder aus einer auf einem Sockel (2) aufgestellten Zelle (1) mit einer Tür (9) und mit einem die Stirnwand bildenden Bereich besteht, wobei lotrechte längliche Wandelemente (12) mit der Zelle (1) mittels Scharnieren (13) mit lotrechter Achse schwenkbar verbunden sind, welche Wandelemente (12) eine Schliessstellung einnehmen können, wobei durch die Wandelemente eine mit dem übrigen Körper (4) der Zelle (1) in diese integrierte und einheitliche Aussenfläche definiert ist, und andererseits eine Offen-Stellung möglich ist, dadurch gekennzeichnet, dass die länglichen Wandelemente (12) des Verkaufsstandes in ihrer Offen-Stellung einen Auslage-Raum begrenzen und schützen, dass die Zelle (1) die allgemeine Formgestalt einer lotrechten, zylindrischen Röhre hat und einen mit dem Körper (4) der Zelle (1) verbundenen, in dessen Innerem angeordneten Verkaufstisch (11) aufweist, der im Vorderbereich des Verkaufsstandes durch die gelenkig angebrachten Wandelemente (12) wahlweise freigebbar oder verschliessbar ist, und dass dieser Verkaufstisch zur Bildung eines geschützten Auslagebereiches entlang der Innenwandung der Zelle (1) waagrecht seitlich verlängert ist.

2. Verkaufsstand nach Anspruch 1, dadurch gekennzeichnet, dass zusätzlich ein beweglicher, einschiebbarer Auslagetisch (14) unterhalb des Verkaufstisches (11) vorhanden ist, und dass dieser Auslagetisch (14) zwischen die um lotrechte Achsen verschwenkbaren Wandelemente (12) in deren Offen-Stellung herausziehbar, zum Schliessen der Wandelemente (12) aber in das Innere des Körpers (4) der Zelle (1) zurückschiebbar ist.

3. Verkaufsstand nach Anspruch 1, dadurch gekennzeichnet, dass er mit einem beweglichen, zurückschiebbaren Vordach (19) ausgestattet ist, und dass dieses Vordach (19) zwischen die Wandelemente (12) in deren Offen-Stellung herausziehbar, zum Schliessen aber in das Innere des Körpers (4) der Zelle (1) zurückschiebbar ist.

4. Verkaufsstand nach Anspruch 2, dadurch gekennzeichnet, dass die Vorderkante (18) des Auslagetisches (4) konkav gestaltet ist und dass die Platte dieses Auslagetisches (14) in ihrer herausgezogenen Stellung im Inneren des geschützten Auslageraumes unter dem herausgezogenen Vordach (19) und zwischen den Wandelementen (12) in deren Offen-Stellung liegt.

5. Verkaufsstand nach Anspruch 3, dadurch gekennzeichnet, dass die Vorder-Kante (23) des Vordaches (19) konvex gekrümmt ist und herausgezogen über die Vorderkante des Auslagetisches (14) waagerecht um ein Mass übersteht, das mindestens dem Umfang eines Menschen entspricht.

6. Verkaufsstand nach einem der Ansprüche 1 bis 3, dadurch gekennzeichnet, dass die Wandelemente (12) innen und im unteren Bereich als symmetrische Kreisausschnitte gestaltete Regale (24, 25) mit kurvenförmigen Kanten (26 bis 29) tragen, und dass hierbei zwei einander entsprechende Kreisbogen-Kanten (26, 28) tangential zu einem gedachten, im Inneren des Körpers (4) der Zelle (1) liegenden, wenig beabstandeten Tangenten-Paar zusammengefasst sind.

7. Verkaufsstand nach Anspruch 2, dadurch gekennzeichnet, dass der zusätzliche Auslagetisch (14) beweglich und in den Körper (4) der Zelle (1) zurückziehbar mittels einem Paar Tripel-Gleitschienensysteme (29) und dass deren jedes aus einem Satz (30) teleskopartig bewegbarer Gleitschienen besteht, wovon eine Gleitschiene (31) mit dem Körper (4) der Zelle (1) in Verbindung steht und eine andere (33) mit einem Winkelprofil (34) verbunden ist, das unterhalb des Auslagetisches (14) befestigt ist.

8. Verkaufsstand nach Anspruch 3, dadurch gekennzeichnet, dass das Vordach (19) beweglich sowie in den Körper (4) der Zelle (1) zurückziehbar ist mittels einem Paar Tripel-Gleitschienensysteme (37) und dass deren jedes aus einem Satz (38) teleskopartig bewegbarer Gleitschienen besteht, wovon eine (39) mit dem Körper (4) der Zelle (1) und eine andere (41) mit einem Winkelprofil (42) verbunden ist, das am Vordach (19) befestigt ist.

9. Verkaufsstand nach einem der Ansprüche 2, 4 oder 7, dadurch gekennzeichnet, dass der Auslagetisch (14) an jeder seiner seitlichen Kanten (15, 16) mit einem im Querschnitt U-förmigen waagerechten Gleitstück (45) versehen ist, das einen hochstehenden Rand (46) eines gegenüber den vorgenannten, um 180° gedrehten Winkelprofils (47) umfasst, das seinerseits mit dem entsprechenden Wandelement (12) tragend derart verbunden ist, dass das Wandelement in Offen-Stellung durch den gegenseitigen Eingriff der Profile (45 und 47) blockiert ist.

10. Verkaufsstand nach einem der Ansprüche 3, 5 oder 8, dadurch gekennzeichnet, dass das Vordach (19) auf seinen beiden Seiten-Kanten (20, 21 ) ein im Querschnitt U-förmiges Gleitstück (48) hat, das mit einem nach unten weisenden Rand (49) eines im Querschnitt U-förmigen, jedoch gegenüber dem vorgenannten, um 180° gedrehten winkelförmigen Profiles (50) in Eingriff steht, das wiederum mit dem entsprechenden Wandelement derart tragend verbunden ist, dass das Gleitstück (48) mit dem Rand (49) im Eingriff zusammenwirkend die Offen-Stellung des Wandelementes sicherstellt.

11.Verkaüfsstand nach einem der Ansprüche 1 bis 3, dadurch gekennzeichnet, dass das Dachelement (6) des Körpers (4) der Zelle (1) einen drehbaren und durchscheinenden oder transparenten Hinweiskörper (3) aufweist und dass dieser einen Hinweis, wie die Bezeichnung der zu verkaufenden Artikel, z. B. «Zeitungen» oder allgemein «Druckschriften» trägt.

12. Verkaufsstand nach einem der Ansprüche 1 bis 3, dadurch gekennzeichnet, dass aussen an der Zelle (1) oberhalb des Vordaches (19) eine umlaufende Regenrinne (7) angebracht ist.

## Claims

1. A vending shop, in particular a kiosk for the display and sale of newspapers and similar publications, of the type installed along public thoroughfares and comprising a compartment (1) arranged on a stand (2) and having a door (9) and formed, on at least one part forming a façade, by vertical elongate panels (12) which are articulated to said compartment by hinges (13) with a vertical axis and which are movable between a closed position, in which they define and outer smooth surface integrated with that of the rest of the body (4) of the compartment (1), and an open position, this shop being characterised in that, in their open position, the elongate panels (12) delimit and protect a display area, and in that the compartment (1) is generally in the shape of a vertical cylindrical tube and comprises a sales shelf (11), securely attached to the body (4) of the compartment (1) and arranged inside the body (4) of the compartment, at the level of the façade and able to be uncovered or closed by the articulated panels (12), and extending horizontally and laterally around the inner periphery of the compartment 1 thus forming a protected display area.

2. A vending shop according to claim 1, characterised in that it comprises an additional display shelf (14), of detachable and retractable type, below the sales shelf (11) and which can be extended horizontally between the vertical articulated panels (12) into an open position and retracted into the interior of the compartment body (4) upon closure of said panels (12).

3. A vending shop according to claim 1, characterised in that it comprises a detachable and retractable canopy (19) which can be extended horizontally between the panels (12) into an open position and retracted into the interior of the compartment body (4) into a closed position.

4. A vending shop according to claim 2, characterised in that the front edge (18) of the display shelf (14) is concave and, in its extended position, is situated within the display area defined and protected by the open panels (12).

5. A vending shop according to claim 3, characterised in that the front edge (23) of the canopy is convex and projects horizontally beyond the front edge (18) of a display shelf (14) by a distance corresponding approximately to the width of at least one person.

6. A vending shop according to any one of claims 1 to 3, characterised in that on their inner side and level with their lower part the articulated panels (12) have horizontal shelves (24, 25) generally in the form of sectors of a circle with curved sides (26) to (29), among which the mutually adjacent sides (26, 28) are tangential, when inside the body (4) of the compartment (1).

7. A vending shop according to claim 2, characterised in that the additional display shelf (14) is detachable and retractable into the compartment body (4) by means of two systems (29) with three telescopic nesting guides (30), one of which (30) is firmly secured to the compartment body (4) and of which another (33) is firmly secured to an angle member (34) secured below the shelf (14).

8. A vending shop according to claim 3, characterised in that the canopy (19) is detachable and retractable into the compartment body (4) by means of two systems (37) with three telescopic nesting guides (38), one of which (39) is firmly secured to the compartment body (4) and of which another is firmly secured to an angle member (42) secured to the canopy (19).

9. A vending shop according to any one of claims 2, 4 and 7, characterised in that the shelf (14) comprises, on each its lateral sides (15,16), a horizontal slide (45) of U-shaped cross-section, which engages over an edge (46) of an angle member (47) which is likewise U-shaped but inverted with respect to the former, which carries the associated adjacent panel (12) so that, when the shelf (14) is in an extended position, it locks the panel (12) in an open position as a result of the mutual engagement of the angle members.

10. A vending shop according to any one of claims 3, 5 and 8, characterised in that the canopy (19) comprises, on each of its sides (20, 21) a horizontal slide (48) of U-shaped cross-section, which engages over an edge (49) of an angle member (50) which is likewise U-shaped but inverted with respect to the former, which carries the associated adjacent panel (12) so that, when the canopy (19) is in an extended position, it locks the panel (12) in an open position as a result of the mutual engagement of the angle members.

11. A vending shop according to any one of claims 1 to 3, characterised in that the upper part (6) of the body (4) of the compartment (1) carries a translucent or transparent rotary sphere (3) which bears externally an advertising caption or the name of the articles on sale, such as «newspapers» or a generic term such as «press».

12. A vending shop according to any one of claims 1 to 3, characterised in that it is provided with a circular gutter (7) disposed above the canopy (19) on the outside of the compartment (1
